# FASCICULE DE BREVET EUROPEEN

(11) **EP 0 119 141 B1**
(45) Date de publication et mention de la délivrance du brevet: **16.06.1987**
(21) Numéro de dépôt: 84400499.4
(22) Date de dépôt: 12.03.1984
(51) Int. Cl.: B21D 1/08

(54) **Machine à reformer les fûts**
Maschine zum Wiederausrichten von Fässern
Machine for restoring the shape of barrels

(30) Priorité: 14.03.1983 FR 8304271
(43) Date de publication de la demande: 19.09.1984
(73) Titulaire: S.A.R.L. Jacques MAXEL, F-51000 Chalons-sur-Marne (FR)
(72) Inventeur: Maxel, Jacques, Saint-Memmie 51000 Chalons-Sur-Marne (FR)
(74) Mandataire: Gérardin, Robert Jean René

## Description

L'invention concerne une machine à reformer les fûts métalliques spéciaux munis d'une bonde filetée, d'une galerie supérieure et d'une galerie inférieure ; comprenant un dispositif de maintien et d'entraînement en rotation du fût, un dispositif de remise en forme de la bordure extérieure des galeries et un dispositif de réalignement de la bonde.

Les fûts en acier inoxydable ou en alliage léger utilisés par les brasseurs de bière pour livrer à leurs clients la bière sous pression, bien que de construction robuste, sont, lors de leur transport de la production vers la consommation et de leur manutention, fréquemment déformés localement, principalement au niveau de la bordure des galeries et de la bonde. Ces déformations sont telles que le remplissage mécanisé de ces fûts n'est plus envisageable sans une remise en état préalable, redonnant au fût exactement ses dimensions primitives. Une remise en forme aussi précise des fûts exige une main d'ceuvre qualifiée et une grande constance dans la qualité du travail, sous peine de perturbation importante sur les chaînes de remplissage. De telles contraintes se traduisant par un prix de revient élevé de la remise en forme, il en résultait que les fûts les plus déformés étaient systématiquement éliminés et remplacés par des fûts neufs : ce qui grèvait notablement les coûts de gestion.

On connaît déjà une machine à reformer des corps tubulaires métalliques spéciaux correspondant au préambule de la revendication 1 (brevet français FR-A-1 570 221 ). Elle comporte un dispositif de maintien et d'entraînement en rotation de corps tubulaires et un dispositif de remise en forme des bords du corps tubulaire. Le dispositif de maintien et d'entraînement' en rotation est constitué de deux arbres porte-galets, disposés parallèlement, dont l'un, au moins, est entraîné en rotation, contre lesquels le corps tubulaire est appuyé par l'intermédiaire d'un élément muni au moins d'un galet fou, et le dispositif de remise en forme est constitué d'un galet de forme relié à un levier pivotant et d'une source de chaleur. Avec une telle machine, il serait difficile d'obtenir une remise au gabarit d'origine des galeries supérieure et inférieure des fûts de bière et encore moins d'obtenir une remise dans l'axe des bondes déformées.

La présente invention a pour but de remédier à ces inconvénients. L'invention, telle qu'elle est caractérisée dans les revendications, résout le problème consistant à créer une machine de remise en forme des fûts métalliques spéciaux, de conception et de mise en oeuvre simple, permettant de redonner au fût leur géométrie primitive avec toutes garanties quant au respect des dimensions et des caractéristiques mécaniques d'origine.

La machine, selon l'invention, se distingue principalement en ce qu'elle comporte un dispositif de maintien et d'entraînement en rotation des fûts, un dispositif de remise en forme des galeries et un dispositif de réalignement de la bonde. Le dispositif de maintien et d'entraînement en rotation des fûts est constitué de deux arbres porte-galets, disposés parallèlement à une certaine distance du sol, dont l'un, au moins, est entraîné en rotation, contre lesquels les fûts sont appuyés par l'intermédiaire d'un ou de plusieurs arceaux articulés équipés de galets fous. Les arbres porte-galets sont équipés d'un ou de plusieurs galets d'entraînement et de positionnement du fût et d'un galet butée disposé à l'extrémité de chacun des arbres porte-galets, au niveau de la bordure extérieure de la galerie. Ces arbres porte-galets sont montés horizontalement dans des paliers fixés à la partie supérieure d'un bâti. L'un, ou les deux, arbres porte-galets sont mûs en rotation par l'intermédiaire d'une chaîne, d'une courroie crantée, ou de tous autres moyens. Le dispositif de remise en forme de la bordure extérieure des galeries est constitué d'un galet de forme relié, par un bras articulé, à un levier, mû manuellement ou par un vérin, dont le débattement vers l'arrière est limité par une butée réglable, et d'une source de chaleur.

Le dispositif de remise en forme et de réalignement de la bonde est constitué d'un axe, dont l'une des extrémités possède un filetage correspondant à celui de la bonde et dont l'autre extrémité est munie d'une collerette, ainsi que d'une double rampe en V réglable en position par rapport au bâti de la machine.

D'autres caractéristiques et avantages apparaîtront dans la description qui va suivre d'une machine à reformer les fûts de bière donnée à titre d'exemple non limitatif, au regard des dessins annexés sur lesquels :
La figure 1 représente une vue de côté de la machine pendant la phase de remise en forme de la partie supérieure d'un fût.
La figure 2 représente une vue de face de la machine pendant la phase de remise en forme de la partie supérieure d'un fût.

Le fût métallique à bière 1, comportant une bonde filetée 2, une galerie supérieure 3 et une galerie inférieure 4, est maintenu contre les arbres porte-galets 5 et 6 par un arceau articulé 7 équipé de galets fous 8. Les arbres 5 et 6 sont équipés des galets d'entraînement et de positionnement 9 et 10 et d'un galet butée Il. Les arbres porte-galets 5 et 6 sont supportés par des paliers 12 et 13, fixés à la partie supérieure du bâti 14. L'arbre d'entraînement 5 est mû par un motoréducteur 15 par l'intermédiaire d'une chaîne ou d'une courroie crantée 16.

Le dispositif de remise en forme de la bordure extérieure des galeries 3 et 4 est constitué d'un , galet de forme 17 relié à un levier 18 par un bras articulé 19. Le levier 19 est mû par un vérin 20 dont le débattement vers l'arrière est limité par une butée réglable 21. La température nécessaire est fournie par la source de chaleur 26.

Le dispositif de remise en forme et de réalignement de la bonde 2 est constitué d'un axe 22, dont l'une des extrémités possède un filetage 23, correspondant à celui de la bonde 2, et dont l'autre est munie d'une collerette 24, ainsi que d'une double rampe en V 25 réglable en position par rapport au bâti 14 de la machine.

Comme on le voit, en se reportant aux figures des dessins, le fût à remettre en forme 1 est plaqué contre les galets d'entraînement 9 et 10 par l'arceau articulé 7 muni des galets fous 8. L'axe 22 est ensuite vissé dans la bonde 2 par son filetage 23, ce qui permet de redresser éventuellement les filets couchés, puis il est ensuite rabattu dans la rampe en V jusqu'à ce qu'il touche le fond du V. Pendant cette manceuvre, la collerette 24 a pris appui sur la double rampe et a entraîné progressivement l'axe 22 vers l'avant et a remis la bonde simultanément dans l'axe du fût et dans sa position d'origine ; car, en cours d'usage, les bondes sont généralement désaxées et enfoncées.

L'axe 22 est ensuite démonté et le galet de forme 17 est mis en place sur la bordure de la galerie supérieure 3 par l'intermédiaire du bras articulé 19. Le dispositif d'entraînement en rotation du fût est mis en route par mise sous tension du motoréduction 15.

Pendant la rotation du fût, le vérin 20 est alimenté progressivement en liquide hydraulique sous pression par l'intermédiaire d'une pompe, jusqu'à ce que le levier 18 vienne prendre appui contre la butée réglable 21. Si la position de la butée 21 a été bien réglée, la bordure de la galerie 3 doit se retrouver exactement dans sa position d'origine avec une concentricité et une forme circulaire parfaite due à la présence, à l'extrémité des arbres porte-galets 5 et 6, d'un galet butée Il. Cette opération s'accompagne d'un chauffage à environ 250° à l'aide de la source de chaleur 26.

Les possibilités de réglage de la position de la rampe en V 25 et de la butée 21, permettent de retrouver de façon précise les dimensions d'origine, sous réserve que le fût ait été bien positionné lors de sa mise en place sur la machine. Ce positionnement peut s'effectuer en faisant, par exemple, coïncider le bord extérieur de l'arceau articulé 7 ou des galets 8 dont il est équipé, par rapport à la base d'une des galeries ou par rapport aux bourrelets circulaires qui existent sur certains fûts.

On imagine aisément que la remise en forme de la galerie inférieure 4 pourra s'effectuer de la même façon, par retournement du fût, en supprimant l'opération de redressement de la bonde 2.

La machine selon l'invention, est destinée tout particulièrement à la remise en forme des fûts de bière sous pression.

## Revendications

1. Machine à reformer les fûts métalliques spéciaux (1) munis d'une bonde filetée (2) d'une galerie supérieure (3) et d'une galerie inférieure (4), comportant un dispositif de maintien et d'entraînement en rotation (5, 6) du fût (1), un dispositif de remise en forme (17, 18, 26) de la bordure extérieure des galeries (3, 4), et un dispositif (22, 25) de réalignement de la bonde (2) ; le dispositif de maintien et d'entraînement en rotation (5, 6) étant constitué de deux arbres porte-galets (5, 6), disposés parallèlement, dont l'un, au moins (5) est entraîné en rotation, contre lesquels les fûts (1) sont appuyés par l'intermédiaire d'un élément (7) muni de galets fous (8) et le dispositif de remise en forme (17, 18. 26) de la bordure extérieure des galeries (3.4) étant constitué d'un galet de forme (17) relié à un levier pivotant (18) et d'une source de chaleur (26) caractérisée en ce que l'élément (7) muni de galets fous (8) appuyant les fûts (1) contre les porte-galets (5, 6) est constitué d'un ou de plusieurs arceaux articulés (7), en ce que le galet de forme (17) est relié au levier pivotant (18) par l'intermédiaire d'un bras articulé (19) et en ce que le dispositif (22, 25) de réalignement de la bonde (2), est constitué d'un axe (22) dont l'une des extrémités possède un filetage (23), correspondant à celui de la bonde (2), et dont l'autre extrémité est munie d'une collerette (24), ainsi que d'une double rampe en V (25) réglable en position par rapport au bâti (14) de la machine.

2. Machine à reformer les fûts métalliques spéciaux selon la revendication 1, caractérisée en ce que les arbres porte-galets (5, 6) sont équipés d'un ou de plusieurs galets d'entraînement et de positionnement du fût (9, 10) et d'un galet butée (11) monté à l'extrémité de chacun des arbres porte-galets (5, 6) au niveau de la bordure extérieure de la galerie supérieure (3).

3. Machine à reformer les fûts métalliques spéciaux selon la revendication 1, caractérisée en ce que les arbres porte-galets (5, 6) sont supportés par des paliers (12, 13) fixés à la partie supérieure d'un bâti (14).

4. Machine à reformer les fûts métalliques spéciaux selon la revendication 1, caractérisée en ce que l'arbre porte-galets d'entraînement (5) est mû par un motoréducteur (15). par l'intermédiaire d'une chaîne ou d'une courroie crantée (16).

5. Machine à reformer les fûts métalliques spéciaux selon la revendication 1. caractérisée en ce que le levier pivotant (18) de manoeuvre du galet de forme (17) du dispositif de remise en forme de la bordure extérieure des galeries (3, 4) est mû manuellement ou par l'intermédiaire d'un vérin.

6. Machine à reformer les fûts métalliques spéciaux selon la revendication 1, caractérisée en ce que le débattement du levier pivotant (18) de manoeuvre du galet de forme (17) du dispositif de remise en forme de la bordure extérieure des galeries (3, 4) est limité vers l'arrière par une butée réglable (21).

## Claims

1. Machine for restoring the shape of barrels provided with a threaded bung (2) of a superior gallery (3) and of a lower gallery (4), comprising a device of bearing and drive in rotation (5, 6) of the barrel (1), a device of restoring the shape (17, 18, 26) of the outside frame of the galleries (3, 4), and a device (22, 25) of realignment of the bung (2) ; the device of bearing and drive in rotation (5, 6) being constituted with two roller holders arbors (5, 6), in a parallel direction disposed, one of which at least (5), is carried away in rotation, against which the barrels (1) are leant on through an element provided with rollers (8) and the device of restoring the shape (17, 18, 26) of the outside frame of the galleries (3, 4) being constituted with a roller (17) connected to a swing level (18) and to a heat spring (26) wherein the element (7) provided with rollers (8) leaning the barrels (1) against the roller holders (5, 6) is constitued of one or several articulated ring bows (7), whereof the roller (17) is connected to the swing level (18) through a articulated arm (19) and whereof the device (22, 25) of the realignment of the bung (2) is constituted with an axis (22) one extremity of which is screwed (23) and corresponding to the bung's one (2), and the other extremity is provided with a flange (24), as with a double V incline (25) adjustable in position with regard to the machine's structure.

2. Machine for restoring the shape of barrels, according to the claim 1, wherein the rollers- holder arbors (5, 6) are provided with one or several rollers for the barrel transmission and position (9, 10) and with a thrust-roller (11) set up at the extremity of each of the arbors rollers- holder (5, 6) being on a level of the outside frame of the superior gallery (3).

3. Machine for restoring the shape of barrels, according to the claim 1, wherein the rollers- holder arbors (5, 6) are supported by a pillowblock (12, 13) fixed on the superior part of the structure (14).

4. Machine for restoring the shape of barrels according to the claim 1, wherein the drive rollers-halter arbor is drove by a motoreducer (15) through a chain or a geared rim.

5. Machine for restoring the shape of barrels according to the claim 1, wherein the swing level (18) of driving of the roller (17) of the device for restoring the shape of the-outside frame of the gallery (3, 4) is drove with the hand or through a lifting-jack.

6. Machine for restoring the shape barrels according to the claim 1 wherein the wheel-clearance of the driving swing level (18) of the roller (17) of the device for restoring the shape of the outside frame of the galleries (3, 4) is abaft limited by an adjustable thrust (21).

## Patentansprüche

1. Maschine zum Wiederausrichten von Fässern (1) mit einem Fassverschluss mit Gewinde (2), einer Obergalerie (3) und einer unteren galerie (4) ausgestattet, besteht aus einer aufrechthaltung und umtrieb Vorrichtung (5, 6) von dem Fass (1), einer Vorrichtung für Formwiederherstellung (17, 18, 26) der ausseneinfassung der Galerien (3, 4), sowie einer Vorrichtung (22, 25) für das Fassverschluss wiederausrichten (2) ; die Vorrichtung für Aufrechthaltung und Umtrieb (5, 6 ) bestehend aus zweier Wellen mit Rollenhalter (5, 6) parallel eingerichtet wovon eine in Betrieb fortgeführt ist, gegen welchen sind die Fässer (1) durch ein Element angelehnt (7) ; dieses Element ist mit Rollen (8) und die Vorrichtung für die Formwiederherstellung (17, 18, 26) der ausseneinfassung der Galerien (3, 4) ausgestattet, bestehend aus einer Rolle (17) und der Vorrichtung für die wiederhestellung zu einem Drehhebel (18) durch einen gliederarm (19) bindet, und wovon besteht die Vorrichtung (22, 25) für das wiederausrichten von dem Fasserverschluss (2) aus einer Achse (22) womit ein Ihrer Enden ein Gewinde hat (23) mit derjenige des Fassverschluss (2) entsprechend, und womit das andere Ende ist mit einem Flansh (24), einer doppelten V Rampe (25) ausgestattet und in der Lage beziehung auf den Rahmgestell (14) stellbar ist.

2. Maschine zum Wiederausrichten von Fässern gemäss des Patentanspruchs 1, worüber die Rollenhalter Wellen (5, 6) sind mit einer oder mehreren hinreissenden Rollen und Lage des Fasses (9, 10) ausgestattet sowie mit einem Anschlag (11) in gleicher Höhe mit der ausseneinfassung (5, 6) der Obergalerie (3).

3. Maschine zum Wiederausrichten von Fässern gemäss des Patentanspruchs 1, worüber die Rollenhalter Wellen (5, 6) sind gesützt durch Treppenabsätze (12,13) die an dem Oberteil eines Rahmgestells (14) befestigt sind.

4. Maschine zum Wiederausrichten von Fässern gemäss des Patentanspruchs 1, worüber ist die Rollenhalter Welle durch eine Motoreduzierung (15) in Bewegung gesetzt durch eine kette oder einen Riemen (16).

5. Maschine zum Wiederausrichten von Fässern gemäss des Patentanspruchs 1, worüber ist der Triebdrehhebel (18) der Rolle (17) der wiederausrichten Vorrichtung von der ausseneinfassung der Galerien (3, 4) mit der Hand oder durch eine Schraubewinde in Bewegung gesetzt.

6. Maschine zum Wiederausrichten von Fässern gemäss des Patentanspruchs 1, worüber ist der Bewegung der Vorrichtung von wiederausrichten der ausseneinfassung der Galerien (3. 4) ruckwärts durch einen stellbaren Anschlag (21).
